# EUROPÄISCHE PATENTSCHRIFT

(11) **EP 4 086 506 B1**
(45) Veröffentlichungstag und Bekanntmachung des Hinweises auf die Patenterteilung: **09.10.2024**
(21) Anmeldenummer: 22171541.0
(22) Anmeldetag: 04.05.2022
(51) Int. Cl.: F21S 43/27, F21S 43/37, F21S 43/40, F21S 41/143, F21S 41/147, F21S 41/151, F21S 41/153, F21S 41/20, F21S 41/29, F21S 41/39, F21S 41/663, F21S 41/40, F21S 41/43, F21S 43/14, F21S 43/20

(54) **BELEUCHTUNGSEINRICHTUNG FÜR EIN KRAFTFAHRZEUG UND HERSTELLUNGSVERFAHREN**
LIGHTING DEVICE FOR A MOTOR VEHICLE AND MANUFACTURING METHOD
DISPOSITIF D'ÉCLAIRAGE POUR UN VÉHICULE AUTOMOBILE ET PROCÉDÉ DE FABRICATION

(30) Priorität: 04.05.2021 DE 102021111499
(43) Veröffentlichungstag der Anmeldung: 09.11.2022
(73) Patentinhaber: Marelli Automotive Lighting Reutlingen (Germany) GmbH, 72762 Reutlingen (DE)
(72) Erfinder: Ritter, Michael, 72827 Wannweil (DE); Rülke, Daniel, 72622 Nürtingen (DE)
(74) Vertreter: DREISS Patentanwälte PartG mbB

(56) Entgegenhaltungen:
- EP-A1- 3 608 586
- WO-A1-2014/094017
- WO-A1-2017/066817
- WO-A1-2019/158890
- WO-A1-2021/185605
- DE-A1- 102018 106 171
- DE-A1- 102019 204 523
- DE-A1- 3 905 779
- DE-T5- 112019 000 121

## Beschreibung

Die Erfindung betrifft eine Beleuchtungseinrichtung und ein Verfahren zum Herstellen von Komponenten der Beleuchtungseinrichtung, wie aus DE 11 2019 000 121 T5 beannt.

Zum Erzeugen von Signallichtfunktionen, wie beispielsweise Blinklicht oder Tagfahrlicht, ist aus dem Stand der Technik die Verwendung von LED-Displays, OLEDs und MikroLEDs bekannt. Die bekannten Systeme sind bauartbedingt zweidimensional und können so einer Pfeilung oder Neigung eines Scheinwerfer-Designs nur begrenzt folgen. Im Übrigen verringert eine hohe Anzahl an nötigen Flüssigkristallfilterschichten die Effizienz solcher Systeme.

Aufgabe der vorliegenden Erfindung ist es, eine Beleuchtungseinrichtung bereitzustellen, die eine flexible Anpassung an eine Pfeilung und/oder Neigung eines Scheinwerfer-Designs ermöglicht, und bei erforderlichen gesetzlichen Intensitätswerte einer jeweiligen Signallichtfunktion bereitstellen kann, und gleichzeitig wenig Bauraum, insbesondere eine geringe Bautiefe, beansprucht.

Dies wird gelöst durch eine Beleuchtungsrichtung gemäß Anspruch 1.

Die erfindungsgemäße Beleuchtungseinrichtung umfasst eine Mehrzahl von Lichtquellen, wobei die Lichtquellen jeweils einzeln oder zumindest eine oder mehrere Lichtquellengruppen, umfassend eine Teilmenge der Lichtquellen, jeweils einzeln aktivierbar sind, mit einer Mehrzahl an einer jeweiligen Lichtquelle zugeordneten Primäroptiken zum Bündeln des von der jeweiligen Lichtquelle ausgesandten Lichts, und eine Sekundäroptikvorrichtung zum Abbilden des gebündelten Lichts in eine Beleuchtungsebene mit einer Mehrzahl an einer jeweiligen Lichtquelle zugeordneten Lichteintrittsflächen und einer Lichtaustrittsfläche, wobei in Lichtaustrittsrichtung nach der Lichtaustrittsfläche der Sekundäroptikvorrichtung eine Gittervorrichtung zur Segmentierung des über die Lichtaustrittsfläche austretenden Lichts vorgesehen ist.

Bei den Lichtquellen handelt es sich vorzugsweise Leuchtdioden, LEDs. Die Lichtquellen können aber auch OLEDs oder MikroLEDs umfassen. Die Lichtquellen sind vorzugsweise einzeln aktivierbar, das umfasst insbesondere einschaltbar, ausschaltbar und/oder dimmbar. Alternativ oder ergänzend kann auch vorgesehen sein, dass eine oder mehrere Lichtquellengruppen, umfassend eine Teilmenge der Lichtquellen, jeweils einzeln aktivierbar sind.

Bei den Primäroptiken handelt es sich vorzugsweise um Sammellinsen. Es können aber auch andere optische Elemente, wie beispielsweise Reflektoren oder Vorsatzoptiken, insbesondere katadioptrische Vorsatzoptiken, vorgesehen werden. Jede Primäroptik bündelt das von einer Lichtquelle ausgesandte Licht in eine Vorzugsrichtung. Die Vorzugsrichtung ist eine Richtung zwischen der Normalen der Ebene, in der die Lichtquelle angeordnet ist, und eine Richtung in oder entgegen der Fahrtrichtung eines Kraftfahrzeugs.

Die Sekundäroptikvorrichtung ist zumindest teilweise transparent, insbesondere aus einem Material umfassend Kunststoff. Die Sekundäroptikvorrichtung bricht die über die Lichteintrittsflächen eintretenden Lichtbündel an der, insbesondere eben ausgebildeten, Lichtaustrittsfläche in eine gewünschte Richtung. Die gewünschte Richtung umfasst, insbesondere in Abhängigkeit der erzeugbaren Leuchtenfunktion, beispielsweise eine Richtung in oder entgegen der Fahrtrichtung eines Kraftfahrzeugs, oder eine Richtung zu einer Seite des Kraftfahrzeugs.

Die Gittervorrichtung segmentiert das über die Lichtaustrittsfläche der Sekundäroptikvorrichtung austretende Licht. Die Gittervorrichtung umfasst insbesondere eine Mehrzahl an Gittersegmenten, wobei die einzelnen Gittersegmente durch dazwischen angeordnete Stege voneinander getrennt sind. Es ist vorgesehen, dass einer jeweiligen Lichtquelle ein jeweiliges Gittersegment zugeordnet ist.

Die Gittervorrichtung ist insbesondere nicht transparent, insbesondere aus einem Material umfassend Kunststoff.

Beim Positionieren der Primäroptiken und der Sekundäroptik zueinander liegt die Toleranz zur Positionierung im Bereich der Größenordnung der Breite der Stege der Gittervorrichtung.

Gemäß einer vorteilhaften Ausführungsform ist vorgesehen, dass die Lichteintrittsflächen der Sekundäroptikvorrichtung stufenförmig angeordnet sind. Somit ergibt sich eine Gesamtlichteintrittsfläche mit einer Mehrzahl an Stufen, wobei eine jeweilige Stufe die Lichteintrittsfläche für das Licht einer jeweiligen Lichtquelle bildet. Die stufenförmigen Lichteintrittsflächen lenken das eintretende Licht derart um, dass das eintretende Licht an der Lichtaustrittfläche in die gewünschte Richtung gebrochen werden kann. Vorzugsweise sind die Lichtbündel durch die Primäroptiken bereits so orientiert, dass die Lichteintrittsfläche in etwa senkrecht zu den Strahlen der Lichtbündel stehen kann.

Gemäß einer bevorzugten Ausführungsform ist vorgesehen, dass die Sekundäroptikvorrichtung und die Gittervorrichtung als ein integrales Bauteil ausgebildet sind. Das integrale Bauteil umfasst dann die insbesondere transparente Sekundäroptikvorrichtung und die insbesondere nicht transparente Gittervorrichtung. Beispielsweise wird das Bauteil in einem Mehrkomponenten, insbesondere Zweikomponenten-Spritzgussverfahren, gefertigt. Die Sekundäroptikvorrichtung umfasst insbesondere eine ebene Lichtaustrittsfläche. Die ebene Lichtaustrittsfläche begünstigt, dass die Gittervorrichtung daran angespritzt werden kann.

Gemäß einer bevorzugten Ausführungsform ist vorgesehen, dass wenigstens eine Trägervorrichtung vorgesehen ist, wobei die Lichtquellen oder eine Teilmenge der Lichtquellen auf der Trägervorrichtung angeordnet sind. Die Trägervorrichtung ist insbesondere eine Platine. Die Trägervorrichtung umfasst insbesondere ein starres oder flexibles Material. Vorteilhafterweise ist die Platine flach in einer Ebene ausgebildet. Auf diese Weise wird eine geringe Bautiefe beansprucht.

Es kann vorgesehen sein, dass eine jeweilige Primäroptik ein separates Bauteil ist. Alternativ können mehrere Primäroptiken ein gemeinsames Bauteil bilden. Beim Positionieren einer jeweiligen Primäroptik, insbesondere des Fokuspunkts der Primäroptik, zu einer jeweiligen Lichtquelle ist insbesondere eine hohe Genauigkeit erforderlich, wobei Toleranzen insbesondere im Bereich von 0,1 mm bis 0,2 mm liegen. Beim Zusammenfassen von mehreren Primäroptiken zu einem gemeinsamen Bauteil muss daher die erforderliche Positioniergenauigkeit gewährleistet sein.

Gemäß einer vorteilhaften Ausführungsform ist vorgesehen, dass die Primäroptiken auf oder an der Trägervorrichtung angeordnet sind.

Gemäß einer bevorzugten Ausführungsform ist vorgesehen, dass die Lichtaustrittsfläche der Sekundäroptikvorrichtung parallel zu einer Ebene der Trägervorrichtung angeordnet ist.

Gemäß einer vorteilhaften Ausführungsform ist vorgesehen, dass in Lichtaustrittsrichtung nach der Gittervorrichtung eine, insbesondere transparente, Scheibe angeordnet ist. Die Positionierung der Scheibe zur Gittervorrichtung ist im Verhältnis zur Positionierung der Primäroptiken zu den Lichtquellen und/oder der Sekundäroptikvorrichtung zusammen mit der Gittervorrichtung zu den Primäroptiken relativ unkritisch. Das über die Lichtaustrittsfläche der Sekundäroptikvorrichtung austretende Licht wurde zuvor entsprechend gerichtet. Ein möglichst kleiner und möglichst regelmäßiger Luftspalt in der Größenordnung von bis zu 0,5 mm ist jedoch erstrebenswert, um Abbildungsfehler und Überstrahlen zu vermeiden. Die Scheibe ist insbesondere klar und/oder farblos und/oder mit einer Färbung oder auch bedampft, insbesondere teilbedampft und/oder freigelasert und/oder bedruckt, insbesondere teilweise bedruckt.

Gemäß einer vorteilhaften Ausführungsform ist vorgesehen, dass die Scheibe, insbesondere auf einer Lichtaustrittsfläche, mikrooptische Elemente umfasst. Die mikrooptischen Elemente können beispielsweise erforderlich sein, um eine Lichtverteilung entsprechend gesetzlicher Anforderungen zu erzeugen. Die mikrooptischen Elemente sind beispielsweise Streuoptiken, insbesondere in Form von auf einer Lichtaustrittsfläche der Scheibe ausgebildeten Kissenoptiken.

Die Anzahl der Lichtquellen und damit Anzahl der Gittersegmente beträgt insbesondere wenigstens 50, vorzugsweise 100 bis 1000, insbesondere bis 5000, oder mehr.

Die erfindungsgemäße Beleuchtungseinrichtung ist zum Erzeugen einer Signallichtfunktion, insbesondere einer Blicklichtfunktion und/oder einer Tagfahrlichtfunktion ausgebildet. Die erfindungsgemäße Beleuchtungseinrichtung erzeugt die gesetzlich geforderten Intensitätswerte.

Vorteilhafterweise kann mit der erfindungsgemäßen Beleuchtungseinrichtung eine entsprechenden Leuchtenfunktion über einen sehr großen Winkelbereich erzeugt werden. Die Beleuchtungseinrichtung also bei Kraftfahrzeugleuchten mit einer Pfeilung und/oder Neigung bis zu 90° verwendet werden.

Weitere Ausführungsformen betreffen ein Verfahren zum Herstellen von Komponenten der erfindungsgemäßen Beleuchtungseinrichtung. Die Sekundäroptikvorrichtung und die Gittervorrichtung werden in einem Mehrkomponenten, insbesondere Zweikomponenten-Spritzgussverfahren, hergestellt, wobei die Gittervorrichtung auf eine die Lichtaustrittsfläche bildende Fläche der Sekundäroptikvorrichtung aufgebracht wird.

Die Sekundäroptikvorrichtung und die Gittervorrichtung werden gemäß dem Verfahren als ein integrales Bauteil hergestellt. Das integrale Bauteil umfasst dann die insbesondere transparente Sekundäroptikvorrichtung und die insbesondere nicht transparente Gittervorrichtung. Vorteilhafterweise werden die stufenförmigen Lichteintrittsflächen derart ausgebildet, dass alle Stufen dieselbe Entformungsrichtung erfordern.

Weitere Vorteile ergeben sich aus der Beschreibung und den beigefügten Zeichnungen. Ausführungsbeispiele der Erfindung sind in den Zeichnungen dargestellt und werden in der nachfolgenden Beschreibung näher erläutert. Dabei bezeichnen gleiche Bezugszeichen in verschiedenen Figuren jeweils gleiche oder zumindest ihrer Funktion nach vergleichbare Elemente. Bei der Beschreibung einzelner Figuren wird gegebenenfalls auch auf Elemente aus anderen Figuren Bezug genommen. Es zeigen jeweils in schematischer Form:
- Fig. 1: Elemente einer erfindungsgemäßen Beleuchtungseinrichtung in einer schematischen Ansicht;
- Fig. 2: weitere Elemente der erfindungsgemäßen Beleuchtungseinrichtung in einer perspektivischen Ansicht von vorne;
- Fig. 3: die Elemente aus Fig. 2 in einer Explosionsdarstellung
- Fig. 4: die Elemente aus Fig. 2 und 3 in einer perspektivischen Ansicht von hinten;
- Fig. 5: die Elemente aus Fig. 4 in einer Explosionsdarstellung, und
- Fig. 6: die Elemente aus Fig. 2 bis 5 in Ansicht von oben.

Fig. 1 zeigt eine Trägervorrichtung 10 für eine erfindungsgemäße Beleuchtungseinrichtung. Die Trägervorrichtung 10 ist insbesondere eine Platine. Die Trägervorrichtung 10 umfasst insbesondere ein starres oder flexibles Material.

Auf der Trägervorrichtung 10 ist eine Mehrzahl an Lichtquellen 12 angeordnet. Bei den Lichtquellen 12 handelt es sich beispielsweise um Leuchtdioden, LEDs. Die Lichtquellen 12 sind vorzugsweise einzeln aktivierbar, also insbesondere einschaltbar, ausschaltbar und/oder dimmbar. Alternativ oder ergänzend kann auch vorgesehen sein, dass eine oder mehrere Lichtquellengruppen, umfassend eine Teilmenge der Lichtquellen 12, jeweils einzeln aktivierbar sind.

Unter Bezugnahme auf die Figuren 2 bis 6 werden weitere Elemente der erfindungsgemäßen Beleuchtungseinrichtung erläutert.

Die Beleuchtungseinrichtung umfasst weiter eine Mehrzahl an einer jeweiligen Lichtquelle 12 zugeordneten Primäroptiken 14 zum Bündeln des von der jeweiligen Lichtquelle 12 ausgesandten Lichts.

Die Primäroptiken 14 sind beispielsweise als Sammellinsen ausgebildet. Jede Primäroptik 14 bündelt das von einer Lichtquelle 12 ausgesandte Licht, insbesondere in eine Vorzugsrichtung. Die Vorzugsrichtung ist beispielsweise eine Richtung zwischen der Normalen der Ebene, in der die Lichtquelle 12 angeordnet ist, also die Ebene der Trägervorrichtung 10, und eine Richtung in oder entgegen der Fahrtrichtung eines Kraftfahrzeugs.

Gemäß der dargestellten Ausführungsform ist eine jeweilige Primäroptik 14 ein separates Bauteil. Gemäß einer alternativen nicht dargestellten Ausführungsform, können mehrere Primäroptiken 14 ein gemeinsames Bauteil bilden. Beim Positionieren einer jeweiligen Primäroptik 14, insbesondere des Fokuspunkts der Primäroptik 14, zu einer jeweiligen Lichtquelle 12 ist insbesondere eine hohe Genauigkeit erforderlich, wobei Toleranzen insbesondere im Bereich von 0,1 mm bis 0,2 mm liegen. Beim Zusammenfassen von mehreren Primäroptiken zu einem gemeinsamen Bauteil muss daher die erforderliche Positioniergenauigkeit gewährleistet sein.

Gemäß einer nicht dargestellten, vorteilhaften Ausführungsform ist vorgesehen, dass die Primäroptiken 14 auf oder an der Trägervorrichtung 10 angeordnet sind.

Die Beleuchtungseinrichtung umfasst weiter eine Sekundäroptikvorrichtung 16 zum Abbilden des von den Primaroptiken 14 gebündelten Lichts in eine Beleuchtungsebene. Die Sekundäroptikvorrichtung 16 umfasst mit einer Mehrzahl an einer jeweiligen Lichtquelle 12 zugeordneten Lichteintrittsflächen 18.

Die Sekundäroptikvorrichtung 16 ist zumindest teilweise transparent, insbesondere aus einem Material umfassend Kunststoff. Die Sekundäroptikvorrichtung 16 bricht die über die Lichteintrittsflächen 18 eintretenden Lichtbündel an einer, insbesondere eben ausgebildeten, Lichtaustrittsfläche 20 in eine gewünschte Richtung. Die gewünschte Richtung umfasst, insbesondere in Abhängigkeit der erzeugbaren Leuchtenfunktion, beispielsweise eine Richtung in oder entgegen der Fahrtrichtung eines Kraftfahrzeugs, oder eine Richtung zu einer Seite des Kraftfahrzeugs.

Gemäß einer vorteilhaften Ausführungsform ist vorgesehen, dass die Lichteintrittsflächen 18 der Sekundäroptikvorrichtung 16 stufenförmig angeordnet sind. Somit ergibt sich eine Gesamtlichteintrittsfläche 22 mit einer Mehrzahl an Stufen, wobei eine jeweilige Stufe die Lichteintrittsfläche 18 für das Licht einer jeweiligen Lichtquelle bildet. Die stufenförmigen Lichteintrittsflächen 18 lenken das eintretende Licht derart um, dass das eintretende Licht an der Lichtaustrittfläche 20 in die gewünschte Richtung gebrochen werden kann. Vorzugsweise sind die Lichtbündel durch die Primäroptiken 14 bereits so orientiert, dass die Lichteintrittsfläche 18 in etwa senkrecht zu den Strahlen der Lichtbündel stehen kann.

Gemäß der dargestellten Ausführungsformen ist in Lichtaustrittsrichtung, vgl. Pfeil 24, nach der Lichtaustrittsfläche 20 der Sekundäroptikvorrichtung 16 eine Gittervorrichtung 26 zur Segmentierung des über die Lichtaustrittsfläche 20 austretenden Lichts vorgesehen.

Die Gittervorrichtung 26 segmentiert das über die Lichtaustrittsfläche der Sekundäroptikvorrichtung austretende Licht. Die Gittervorrichtung 26 umfasst insbesondere eine Mehrzahl ein Gittersegmenten 28, wobei die einzelnen Gittersegmente 28 durch dazwischen angeordnete Stege 30 voneinander getrennt sind. Die Gittervorrichtung 26 erstreckt sich gemäß einer nicht erfindungsgemäßen Ausführungsform beispielsweise in einer Ebene, wobei durch eine Dicke bzw. Breite der Stege 30 eine Art dreidimensionales Gitter gegeben ist.

Erfindungsgemäß ist die Gittervorrichtung 26 gewölbt oder gebogen ausgebildet. Beispielsweise entsteht die Form die Gittervorrichtung 26 durch Projizieren eines zweidimensionalen Gitters auf eine sich im Raum erstreckende Freiformfläche, insbesondere ein Ausschnitt aus einer Kugeloberfläche. Vorzugsweise ist einer jeweiligen Lichtquelle 12 ein jeweiliges Gittersegment 28 zugeordnet.

Die Gittervorrichtung 26, also die Stege 30 der Gittervorrichtung 26, sind insbesondere nicht transparent, insbesondere aus einem Material umfassend Kunststoff.

Beim Positionieren der Primäroptiken 14 und der Sekundäroptik 16 zueinander liegt die Toleranz zur Positionierung im Bereich der Größenordnung der Breite der Stege 30 der Gittervorrichtung 26.

Gemäß der dargestellten Ausführungsform sind die Sekundäroptikvorrichtung 16 und die Gittervorrichtung 26 als ein integrales Bauteil 32 ausgebildet. Das integrale Bauteil 32 umfasst dann die insbesondere transparente Sekundäroptikvorrichtung 16 und die insbesondere nicht transparente Gittervorrichtung 26. Beispielsweise wird das Bauteil 32 in einem Mehrkomponenten, insbesondere Zweikomponenten-Spritzgussverfahren, gefertigt. Die Sekundäroptikvorrichtung 26 umfasst insbesondere eine ebene Lichtaustrittsfläche. Die ebene Lichtaustrittsfläche 26 begünstigt, das Aufspritzen der Gittervorrichtung 26 daran. Vorteilhafterweise werden die stufenförmigen Lichteintrittsflächen derart ausgebildet, dass alle Stufen dieselbe Entformungsrichtung erfordern.

Es ist bevorzugt, dass in einer Gesamtanordnung der Beleuchtungseinrichtung, beispielsweise einer Kombination der Figuren 1 und 2 bis 5, die Lichtaustrittsfläche 20 der Sekundäroptikvorrichtung 16 parallel zu einer Ebene der Trägervorrichtung 10 angeordnet ist.

Weiter ist gemäß den dargestellten Ausführungsformen vorgesehen, dass in Lichtaustrittsrichtung 24 nach der Gittervorrichtung 26 eine, insbesondere transparente, Scheibe 34 angeordnet ist. Die Positionierung der Scheibe 34 zur Gittervorrichtung 26 ist im Verhältnis zur Positionierung der Primäroptiken 14 zu den Lichtquellen 12 und/oder der Sekundäroptikvorrichtung 16 zusammen mit der Gittervorrichtung 26 zu den Primäroptiken 14 relativ unkritisch. Das über die Lichtaustrittsfläche 20 der Sekundäroptikvorrichtung 16 austretende Licht wurde zuvor entsprechend gerichtet. Ein möglichst kleiner und möglichst regelmäßiger Luftspalt 36 in der Größenordnung bis 0,5mm ist jedoch erstrebenswert, um Abbildungsfehler und Überstrahlen zu vermeiden.

Gemäß einer vorteilhaften, nicht dargestellten Ausführungsform ist vorgesehen, dass die Scheibe 34, insbesondere auf einer Lichtaustrittsfläche 38, mikrooptische Elemente umfasst. Die mikrooptischen Elemente können beispielsweise erforderlich sein, um eine Lichtverteilung entsprechend gesetzlicher Anforderungen zu erzeugen. Die mikrooptischen Elemente sind beispielsweise Streuoptiken, insbesondere in Form von auf einer Lichtaustrittsfläche 38 der Scheibe 34 ausgebildeten Kissenoptiken.

Die Anzahl der dargestellten Lichtquellen 12, und die Anzahl der Primäroptiken 14 und Anzahl der Gittersegmente 28 ist lediglich beispielhaft. Bei der erfindungsgemäßen Beleuchtungseinrichtung ist vorgesehen, dass die Anzahl der Lichtquellen 12 und damit die Anzahl der Primäroptiken 14 und Gittersegmenten 28 insbesondere wenigstens 50, vorzugsweise 100 bis 1000, insbesondere bis 5000, oder mehr beträgt. Die Gittersegmente 28 können in einer beliebigen Anzahl in Reihen und Zeilen angeordnet sein. Bevorzugt ist beispielsweise eine Anzahl von sieben bis sechzehn Zeilen.

## Patentansprüche

1. Beleuchtungseinrichtung für ein Kraftfahrzeug zum Erzeugen einer Signallichtfunktion, umfassend eine Mehrzahl von Lichtquellen (12), wobei die Lichtquellen (12) jeweils einzeln oder zumindest eine oder mehrere Lichtquellengruppen, umfassend eine Teilmenge der Lichtquellen (12), jeweils einzeln aktivierbar sind, mit einer Mehrzahl an einer jeweiligen Lichtquelle (12) zugeordneten Primäroptiken (14) zum Bündeln des von der jeweiligen Lichtquelle (12) ausgesandten Lichts, und eine Sekundäroptikvorrichtung (16) zum Abbilden des gebündelten Lichts in eine Beleuchtungsebene mit einer Mehrzahl an einer jeweiligen Lichtquelle (12) zugeordneten Lichteintrittsflächen (18) und einer Lichtaustrittsfläche (20), wobei in Lichtaustrittsrichtung (24) nach der Lichtaustrittsfläche (20) der Sekundäroptikvorrichtung (16) eine Gittervorrichtung (26) zur Segmentierung des über die Lichtaustrittsfläche (20) austretenden Lichts vorgesehen ist, wobei ein jeweiliges Gittersegment der Gittervorrichtung (26) einer jeweiligen Lichtquelle zugeordnet ist, **dadurch gekennzeichnet, dass** eine jeweilige Primäroptik das von einer Lichtquelle ausgesandte Licht in eine Vorzugsrichtung bündelt, wobei die Vorzugsrichtung eine Richtung zwischen der Normalen der Ebene, in der die Lichtquelle angeordnet ist, und eine Richtung in oder entgegen der Fahrtrichtung des Kraftfahrzeugs, ist und die Sekundäroptikvorrichtung die über die Lichteintrittsflächen eintretenden Lichtbündel an der Lichtaustrittsfläche in eine Richtung in oder entgegen der Fahrtrichtung des Kraftfahrzeugs oder zu einer Seite des Kraftfahrzeugs bricht, und wobei die Gittervorrichtung (26) gewölbt oder gebogen ausgebildet ist.

2. Beleuchtungseinrichtung nach Anspruch 1, **dadurch gekennzeichnet, dass** die Lichteintrittsflächen (18) der Sekundäroptikvorrichtung (16) stufenförmig angeordnet sind.

3. Beleuchtungseinrichtung nach einem der Ansprüche 1 oder 2, **dadurch gekennzeichnet, dass** die Sekundäroptikvorrichtung (16) und die Gittervorrichtung (26) als ein integrales Bauteil (32) ausgebildet sind.

4. Beleuchtungseinrichtung nach wenigstens einem der vorhergehenden Ansprüche, **dadurch gekennzeichnet, dass** wenigstens eine Trägervorrichtung (10) vorgesehen ist, wobei die Lichtquellen (12) oder eine Teilmenge der Lichtquellen (12) auf der Trägervorrichtung (10) angeordnet sind.

5. Beleuchtungseinrichtung nach wenigstens einem der vorhergehenden Ansprüche, **dadurch gekennzeichnet, dass** eine jeweilige Primäroptik (14) ein separates Bauteil ist oder dass mehrere Primäroptiken (14) ein gemeinsames Bauteil bilden.

6. Beleuchtungseinrichtung nach wenigstens einem der Ansprüche 4 oder 5, **dadurch gekennzeichnet, dass** die Primäroptiken (14) auf oder an der Trägervorrichtung (10) angeordnet sind.

7. Beleuchtungseinrichtung nach wenigstens einem der vorhergehenden Ansprüche, **dadurch gekennzeichnet, dass** die Lichtaustrittsfläche (20) der Sekundäroptikvorrichtung (16) parallel zu einer Ebene der Trägervorrichtung (10) angeordnet ist.

8. Beleuchtungseinrichtung nach wenigstens einem der vorhergehenden Ansprüche, **dadurch gekennzeichnet, dass** in Lichtaustrittsrichtung (24) nach der Gittervorrichtung (26) eine, insbesondere transparente, Scheibe (34) angeordnet ist.

9. Beleuchtungseinrichtung nach Anspruch 8, **dadurch gekennzeichnet, dass** die Scheibe (34), insbesondere auf einer Lichtaustrittsfläche (38), mikrooptische Elemente umfasst.

10. Beleuchtungseinrichtung nach wenigstens einem der vorhergehenden Ansprüche, **dadurch gekennzeichnet, dass** Anzahl der Lichtquellen (12), insbesondere wenigstens 50, vorzugsweise 100 bis 1000, insbesondere bis 5000, oder mehr, beträgt.

11. Beleuchtungseinrichtung nach wenigstens einem der vorhergehenden Ansprüche, **dadurch gekennzeichnet, dass** die Signallichtfunktion als eine Blicklichtfunktion und/oder eine Tagfahrlichtfunktion ausgebildet ist.

12. Verfahren zum Herstellen von Komponenten der Beleuchtungseinrichtung nach einem der Ansprüche 1 bis 11, **dadurch gekennzeichnet, dass** Sekundäroptikvorrichtung (16) und die Gittervorrichtung (26) in einem Mehrkomponenten, insbesondere Zweikomponenten-Spritzgussverfahren, hergestellt wird, wobei die Gittervorrichtung (26) auf eine die Lichtaustrittsfläche (20) bildende Fläche der Sekundäroptikvorrichtung (16) aufgebracht wird.

## Claims

1. A lighting device for a motor vehicle designed for generating a signal function, comprising numerous light sources (12), wherein the light sources (12) can each be activated individually or at least in one or more light source groups, comprising a portion of the light sources (12), which has numerous primary lenses (14) dedicated to each of the respective light sources (12) for focusing the light emitted by the respective light sources (12), and has a secondary optics element (16) for projecting the focused light onto a lighting plane, which has numerous light entry surfaces (18) dedicated to each respective light source (12) and one light exit surface (20), wherein there is a grid (26) downstream of the light exit surface (20) on the secondary optics element (16) in the exit direction of the light, for segmenting the light exiting the light exit surface (20), wherein a respective grid segment of the grid (26) is dedicated to a respective light source, **characterized in that** each primary lens focuses the light emitted from a light source, in a preferential direction, wherein the preferential direction is a direction between the norm of the plane in which the light source is located, and a direction in or counter to the direction of travel for a motor vehicle and wherein the secondary optics element refracts the light beam entering the light entry surface at the light exit surface in a direction in or counter to the direction of travel for a motor vehicle, or in a lateral direction in relation to the motor vehicle, and wherein the grid (26) comprises a bowed or curved shape.

2. The lighting device according to claim 1, **characterized in that** the light entry surfaces (18) on the secondary optics element (16) are stepped.

3. The lighting device according to either of the claims 1 or 2, **characterized in that** the secondary optics element (16) and the grid (26) form an integral component (32).

4. The lighting device according to at least one of the preceding claims, **characterized in that** there is at least one carrier element (10), wherein the light sources (12) or a portion of the light sources (12) are arranged on the carrier element (10).

5. The lighting device according to at least one of the preceding claims, **characterized in that** a respective primary lens (14) is a separate component, or that numerous primary lenses (14) form a single component.

6. The lighting device according to at least one of the claims 4 or 5, **characterized in that** the primary lenses (14) are arranged on or at the carrier element (10).

7. The lighting device according to at least one of the preceding claims, **characterized in that** the light exit surface (20) on the secondary optics element (16) is parallel to a plane of the carrier element (10).

8. The lighting device according to at least one of the preceding claims, **characterized in that** a plate (34), in particular a transparent plate, is located downstream of the grid (26) in the exit direction (24) of the light.

9. The lighting device according to claim 8, **characterized in that** the plate (34) comprises micro-optical elements, in particular on a light exit surface (38).

10. The lighting device according to at least one of the preceding claims, **characterized in that** the number of light sources (12) is at least 50, preferably 100 to 1,000, in particular up to 5,000 or more.

11. The lighting device according to at least one of the preceding claims, **characterized in that** the signal function is a blinker function and/or a daytime running light function.

12. A method for producing components for the lighting device according to any of the claims 1 to 11, **characterized in that** the secondary optics element (16) and the grid (26) are produced in a multi-component injection molding process, in particular a two-component injection molding process, wherein the grid (26) is formed on a surface of the secondary optics element (16) forming the light exit surface (20).

## Revendications

1. Dispositif d'éclairage pour un véhicule automobile, destiné à créer une fonction de lumière de signalement, comprenant une pluralité de sources de lumière (12), les sources de lumière (12) pouvant être activées individuellement une par une ou en un ou plusieurs groupes de sources de lumière comportant une quantité partielle des sources de lumière (12), avec une pluralité d'optiques primaires associées à une source de lumière (12) respective et destinées à focaliser la lumière émise par la source de lumière respective (12), et un dispositif d'optique secondaire (16) pour reproduire la lumière focalisée dans un plan d'éclairage ayant une pluralité de surfaces d'entrée de lumière (18) associées à une source de lumière respective (12) et une surface de sortie de lumière (20), un dispositif à grille (26) étant prévu, dans la direction de sortie de lumière (24), après la surface de sortie de lumière (20) du dispositif d'optique secondaire (16) pour segmenter la lumière sortant par la surface de sortie de lumière (20), un segment de grille respectif du dispositif à grille (26) étant associé à une source de lumière respective, **caractérisé en ce qu'**une optique primaire respective focalise la lumière émise par une source de lumière dans une direction préférentielle, la direction préférentielle étant une direction entre la normale sur le plan dans lequel la source de lumière est disposée et une direction qui est égale ou contraire à la direction de circulation du véhicule automobile, et le dispositif d'optique secondaire réfracte les faisceaux de lumière entrant par la surface d'entrée de lumière, à la surface de sortie de lumière dans une direction égale ou contraire à la direction de circulation du véhicule automobile ou vers un côté du véhicule automobile, et le dispositif à grille (26) ayant une forme bombée ou courbe.

2. Dispositif d'éclairage selon la revendication 1, **caractérisé en ce que** les surfaces d'entrée de lumière (18) du dispositif d'optique secondaire (16) sont disposées de façon étagée.

3. Dispositif d'éclairage selon l'une des revendications 1 ou 2, **caractérisé en ce que** le dispositif d'optique secondaire (16) et le dispositif à grille (26) sont configurés comme un composant intégral (32).

4. Dispositif d'éclairage selon l'une au moins des revendications précédentes, **caractérisé en ce qu'**au moins un dispositif de support (10) est prévu, les sources de lumière (12) ou une quantité partielle des sources de lumière (12) étant disposées sur le dispositif de support (10).

5. Dispositif d'éclairage selon l'une au moins des revendications précédentes, **caractérisé en ce qu'**une optique primaire (14) respective est un composant individuel ou **en ce que** plusieurs optiques primaires (14) forment un composant commun.

6. Dispositif d'éclairage selon l'une au moins des revendications 4 ou 5, **caractérisé en ce que** les optiques primaires (14) sont disposés sur ou contre le dispositif de support (10).

7. Dispositif d'éclairage selon l'une au moins des revendications précédentes, **caractérisé en ce que** la surface de sortie de lumière (20) du dispositif d'optique secondaire (16) est disposé parallèlement à un plan du dispositif de support (10).

8. Dispositif d'éclairage selon l'une au moins des revendications précédentes, **caractérisé en ce qu'**une rondelle, notamment transparente (34) est disposée après le dispositif à grille (26) en direction de sortie de lumière (24).

9. Dispositif d'éclairage selon la revendication 8, **caractérisé en ce que** la rondelle (34), notamment sur une surface d'entrée de lumière (38) englobe des éléments micro-optiques.

10. Dispositif d'éclairage selon l'une au moins des revendications précédentes, **caractérisé en ce que** le nombre de sources lumineuses (12) est notamment d'au moins 50, de préférence de 100 à 1000, notamment jusqu'à 5000 ou plus.

11. Dispositif d'éclairage selon l'une au moins des revendications précédentes, **caractérisé en ce que** la fonction de signal lumineux est formée comme une fonction de lumière clignotante et/ou une fonction de feux diurnes.

12. Procédé de fabrication de composants du dispositif d'éclairage selon l'une des revendications 1 à 11, **caractérisé en ce que** le dispositif d'optique secondaire (16) et le dispositif à grille (26) sont fabriqués selon un procédé de moulage par injection de plusieurs composants, notamment de deux composants, le dispositif à grille (26) étant appliqué sur une surface du dispositif d'optique secondaire (16) formant la surface de sortie de lumière (20).
